# EUROPÄISCHE PATENTSCHRIFT

(11) **EP 1 712 695 B1**
(45) Veröffentlichungstag und Bekanntmachung des Hinweises auf die Patenterteilung: **22.05.2013**
(21) Anmeldenummer: 06101098.9
(22) Anmeldetag: 31.01.2006
(51) Int. Cl.: E04F 15/08, E04F 15/18

(54) **Mit Keramikplatten belegter Fußbodenaufbau**
Tiled floor structure
Construction d'un sol couvert avec carreaux de céramique

(30) Priorität: 13.04.2005 DE 102005016963
(43) Veröffentlichungstag der Anmeldung: 18.10.2006
(73) Patentinhaber: Schlüter-Systems KG, 58640 Iserlohn (DE)
(72) Erfinder: Schlüter, Werner, 58644, Iserlohn (DE)
(74) Vertreter: Schröter & Albrecht

(56) Entgegenhaltungen:
- WO-A1-2004/018789
- DE-U1- 9 011 271
- DE-U1- 29 806 561
- US-A- 5 052 161
- US-B1- 6 434 901
- Verband der Deutschen Keramischen Fliesen- und Spaltplatten-Industrie e.V.: "Bodenbeläge aus Fliesen und Platten ausserhalb von Gebäuden", 31 July 1998 (1998-07-31), Fachverband des Deutschen Fliesengewerbes, Bonn

## Beschreibung

Die Erfindung betrifft einen mit Keramikplatten belegten Fußbodenaufbau, bei dem auf dem Untergrund eine folienartige Kunststoffmatte mit gegenüber ihrer Oberseite hervorragenden, tragfähigen, zur Unterseite hin hohlen in gleichmäßiger Flächenverteilung angeordneten Tragelementen aufgebracht ist, wobei zwischen den Tragelementen offene Wasser abführende Kanäle gebildet sind und wobei auf den Tragelementen eine wasser- und dampfdurchlässige vlies- oder gewebeartige Abdeckung angeordnet ist, über der die im Klebeverfahren verlegten Keramikplatten angeordnet sind.

Ein solcher Fußbodenaufbau ist aus der DE 90 11 271 U1 bekannt. Dabei wird eine folienartige Kunststoffmatte in der Art einer Noppenplatte auf dem Untergrund, beispielsweise eine Betonplatte oder einen ausgehärteten Gefälleestrich lose aufgelegt. Einer Aufbringung einer solchen Platte auf einem flüssigen Estrich ist nicht möglich. Eine solche Aufbringung oder auch Anpressung würde niemals zu einer dauerhaften Befestigung der Platte führen. Zur notwendigen Lastverteilung ist auf der mit einem Vlies oder dergleichen abgedeckten Oberseite dieser Kunststoffmatte eine relativ dicke Mörtelschicht aufgebracht, auf der mit entsprechenden Klebemitteln, beispielsweise mit Dünnbettmörtel bzw. Fliesenkleber die Keramikplatten befestigt sind. Bei einem solchen Fußbodenaufbau ist die als Mörtelschicht ausgebildete Lastverteilungsschicht unbedingt notwendig, um die auf den Plattenbelag des Fußbodens wirkenden senkrechten Belastungen über die folienartige Kunststoffmatte verteilt auf den Untergrund aufbringen zu können, da die entsprechenden wirksamen Abstützflächen an der Unterseite der Kunststoffmatte in Anbetracht des erhärteten, in der Praxis nicht vollständig ebenen Untergrundes relativ gering sind. Ein solcher Fußbodenaufbau erfordert daher eine Lastverteilungsschicht mit einer beträchtlichen Aufbauhöhe.

Die Aufgabe der Erfindung besteht darin, einen solchen Fußbodenaufbau in der Höhe zu verringern und dennoch eine ausreichende Lastverteilung zu gewährleisten.

Gelöst wird die Erfindungsaufgabe mit einem Fußbodenaufbau mit den Merkmalen des Anspruchs 1. Infolge der vollflächigen Einbettung der zur Verfügung stehenden Auflageflächen der Unterseite der folienartigen, tragfähigen Kunststoffmatte in einer weichen, noch aushärtenden Dünnbettmörtelschicht, die auf dem Untergrund aufgebracht ist, werden die zur Verfügung stehenden unteren Auflageflächen der Kunststoffmatte vollständig zur Lastübertragung genutzt. Die Kunststoffmatte ist damit nach der Aushärtung der Dünnbettmörtelschicht in besserer Weise gegenüber einem Fußbodenaufbau nach dem Stand der Technik auf dem Untergrund abgestützt. Daher kann auf eine solche entsprechend abgestützte Kunststoffmatte der Keramikplattenbelag direkt mit einer Dünnbettmörtelschicht auf der mit einem Vies oder dergleichen abgedeckten Oberseite der Kunststoffmatte aufgebracht werden. Die Höhe eines solchen Fußbodenaufbaus ist gegenüber Aufbauten nach dem Stand der Technik erheblich reduziert. Außerdem entfällt die Aufbringung der als Lastverteilungsschicht dienenden Mörtelschicht, wodurch sich erhebliche Kosteneinsparungen ergeben.

Eingesetzt werden vorzugsweise Noppenplatten, deren Auflageflächen die vliesartige Abdeckung tragen gemäß Anspruch 2.

Eine besondere Ausführungart der Erfindung ist mit Anspruch 3 angegeben. Dabei werden zwischen allen oder einzelnen die vliesartige Abdekkung tragenden Noppen niedrigere Noppen angeordnet, die an ihrer unteren offenen Seite Hinterschneidungen aufweisen zur Verklammerung des eingedrungenen Dünnbettmörtels. Damit wird die Befestigung der Noppenplatte am Untergrund verbessert und gleichzeitig die Abstützfläche vergrößert, da die niedrigen Noppen in ihrer Höhe so gewählt sind, dass sie beim Eindrücken in den noch weichen Dünnbettmörtel sich vollständig ausfüllen.

Ein vereinfachter Fußbodenaufbau wird mit den Merkmalen des Anspruchs 7 angegeben. Dabei sind die Tragelemente streifenartig mit vorzugsweise U-förmigem Querschnitt ausgebildet, wobei zwischen den Streifen an der Oberseite der Kunststoffmatte die wasserabführenden Kanäle gebildet sind. Bei geringeren Belastungsanforderungen kann auch bei einem solchen Fußbodenaufbau auf eine Lastverteilungsschicht verzichtet werden.

Weitere erfindungsgemäße Merkmale und Vorteile eines mit Keramikplatten belegten Fußbodenaufbaus werden im Folgenden anhand der Abbildungen erläutert. Es zeigen:
- **Figur 1**:: eine schematische Schnittdarstellung durch einen Fußbodenaufbau,
- **Figur 2**:: eine Unteransicht der im Fußbodenaufbau gemäß Figur 1 eingesetzten Kunststoffmatte in der Ausbildung einer Noppenplatte mit gleichhohen Noppen,
- **Figur 3**:: eine Draufsicht auf eine Teildarstellung einer anderen Noppenplatte und
- **Figur 4**:: einen Schnitt nach der Linie I-I in Figur 3.

Zunächst wird auf die Figuren 1 und 2 Bezug genommen. Auf einem geeigneten Untergrund 1, beispielsweise einer Betonplatte mit einer erhärteten Gefälleestrichschicht, ist eine aushärtende Dünnbettmörtelschicht 2 aufgebracht in der Art eines Fliesenklebers oder einer sonstigen entsprechenden Spachtelmasse. In diesem noch nicht ausgehärteten Dünnbettmörtel 2 ist die folienartige Kunststoffmatte 3 mit ihrer Unterseite so eingebettet, dass ihre unterseitigen zur Verfügung stehenden Auflageflächen 33, 34 vollflächig unterstützt sind bei entsprechender ebener bzw. horizontaler Anordnung.

Die gezeigte Kunststoffmatte 3 in den Figuren 1 und 2 ist dabei eine Noppenplatte, bei der in gleichmäßiger Flächenverteilung kegelstumpfförmige nach oben ragende hohle Noppen 31 ausgebildet sind mit Oberseiten 32. Zwischen diesen Noppen sind zur Entwässerung nach außen offene Kanäle 36 gebildet. Die der Abstützung dienenden, eingebetteten Auflageflächen 34 sind vergrößert durch jeweils eine Ringfläche bildende Absätze 33 im Übergangsbereich von den Auflageflächen 34 zu den jeweiligen Noppenwänden 35.

Auf den Oberseiten 32 der kegelstumpfförmigen Noppen 31 ist eine wasser- und dampfdurchlässige vliesartige Abdeckung 4 aufgeklebt. Auf dieser Abdeckung 4 ist wiederum eine Dünnbettmörtelschicht 5 aufgebracht, mit der die darüber angeordneten Keramikplatten 6 befestigt sind. Statt kegelstumpfförmiger Noppen können auch pyramidenstumpfförmige Noppen an einer solchen tragfähigen Kunststoffmatte ausgebildet sein.

Es besteht auch die Möglichkeit, entsprechende Strukturelemente einer Kunststoffmatte streifenartig auszubilden mit vorzugsweise U-förmigem Querschnitt, wobei zwischen den Streifen an der Oberseite einer solchen Matte wasserabführende Kanäle gebildet sind.

Zusätzlich können an der Unterseite der Kunststoffmatten noch Verklammerungselemente vorgesehen sein in der Art eines gitterartigen Gewebes oder dergleichen. Mit solchen Maßnahmen wird die Kunststoffmatte in der aushärtenden Dünnbettmörtelschicht stärker eingebunden. Möglich ist auch zur Haftungsverbesserung eine aufrauhende Beschichtung oder eine aufgerauhte Oberflächenstruktur der unteren Auflageflächen der Kunststoffmatte.

Mit den Figuren 3 und 4 ist eine Kunststoffmatte 103 in einem mit Keramikplatten belegten Fußbodenaufbau gezeigt, bei der zwischen allen oder einzelnen die vliesartige Abdeckung 4 tragenden Noppen 131 niedrigere Noppen 137 angeordnet sind, die an ihrer unteren offenen Seite Hinterschneidungen 138 aufweisen zur Verklammerung des eingedrungenen Dünnbettmörtels 2. Auf den Oberseiten 132 der höheren Noppen 131 ist wiederum eine vliesartige Abdeckung 4 befestigt, auf der die Keramikplatten 6 mit einem Dünnbettmörtel 5 befestigt sind. Diese Keramikplatten mit dem angebundenen Dünnbettmörtel und der vliesartigen Abdeckung 4 überbrücken dabei in ausreichender tragfähiger Weise die Zwischenräume zwischen zwei höheren Noppen 131, zwischen denen eine niedrigere Noppe 137 angeordnet ist.

Vorzugsweise entspricht die Höhe der niedrigeren Noppen 137 etwa der Hälfte der Höhe der höheren Noppen 131. Bei diesen Kunststoffmatten kommt eine hohe Zahl von Noppen 131 und 137 zur Ausführung, so dass die Lastverteilung trotzdem über viele einzelne der höheren Noppen 131 in gleichmäßiger Verteilung erfolgt. Die niedrigen Noppen 137 füllen sich beim Andrücken in die weiche noch aushärtende Dünnbettmörtelschicht, die in üblicher Weise aufgekämmt wird, vollständig mit diesem Mörtel 2. Dabei wird durch die Hinterschneidungen 138 an der offenen Unterseite dieser Noppen 137 eine starke Verklammerung der Matte 103 mit dem Untergrund 1 erreicht. Zusätzlich können auch die höheren Noppen 131 an ihrer offenen Unterseite umlaufende oder bereichsweise Hinterschnedungen 136 aufweisen. In Figur 4 ist dabei erkennbar, dass sich diese höheren Noppen nicht vollständig mit dem Dünnbettmörtel 2 ausfüllen.

Die Noppen 131 und 137 sind in relativ kleinen Abständen zueinander angeordnet. Im praktizierten Ausführungsbeispiel betragen die Mittelpunktabstände etwa 10 - 30 mm. Die maximale Höhe einer Platte 103 und damit die Höhe der höheren Noppen 131 liegt zwischen 3 - 12 mm.

### Bezugszeichenliste

- 1: Untergrund
- 2: Dünnbettmörtelschicht
- 3: Kunststoffmatte
- 31: Noppe
- 32: Oberseite
- 33: Absatz
- 34: Auflagefläche
- 35: Noppenwand
- 36: Kanal
- 4: vliesartige Abdeckung
- 5: Dünnbettmörtel
- 6: Keramikplatte
- 103: Kunststoffmatte
- 131: Noppe
- 132: Oberseite
- 134: Auflagefläche
- 136: Hinterschneidung
- 137: Noppe
- 138: Hinterschneidung

## Patentansprüche

1. Mit Keramikplatten belegter Fußbodenaufbau, bei dem auf dem Untergrund eine folienartige Kunststoffmatte mit gegenüber ihrer Oberseite hervorragenden, tragfähigen, zur Unterseite hin hohlen, in gleichmäßiger Flächenverteilung angeordneten Tragelementen aufgebracht ist, wobei zwischen den Tragelementen offene Wasser abführende Kanäle gebildet sind und wobei auf den Tragelementen eine wasser- und dampfdurchlässige vlies- oder gewebeartige Abdeckung angeordnet ist, über der die im Klebeverfahren verlegten Keramikplatten angeordnet sind, **dadurch gekennzeichnet, dass** die Kunststoffmatte (3, 103) auf dem Untergrund (1) vollflächig im Bereich ihrer unteren Auflageflächen (34, 134) unterstützt in einer noch weichen, aushärtenden Dünnbettmörtelschicht (2) eingebettet und befestigt ist und dass auf der vliesartigen Abdeckung (4) die Keramikplatten (6) direkt mit einer Dünnbettmörtelschicht (5) verlegt und befestigt sind.

2. Fußbodenaufbau nach Anspruch 1, **dadurch gekennzeichnet, dass** die tragfähige Kunststoffmatte (3, 103) eine Noppenplatte ist mit zur Unterseite hin offenen Noppen (31, 131) deren obere Auflageflächen (32, 132) die vliesartige Abdeckung (4) tragen.

3. Fußbodenaufbau nach Anspruch 1, **dadurch gekennzeichnet, dass** zwischen allen oder einzelnen die vliesartige Abdeckung (4) tragenden Noppen (131) niedrigere Noppen (137) angeordnet sind, die an ihrer unteren Seite Hinterschneidungen (138) aufweisen zur Verklammerung des eingedrungenen Dünnbettmörtels (5).

4. Fußbodenaufbau nach Anspruch 3, **dadurch gekennzeichnet, dass** die die vliesartige Abdeckung tragenden Noppen (131) im Bereich ihrer offenen Unterseite Hinterschneidungen (136) aufweisen zur Verklammerung des eingedrungenen Dünnbettmörtels.

5. Fußbodenaufbau nach einem oder mehreren der vorangegangenen Ansprüche, **dadurch gekennzeichnet, dass** einzelne Noppen pyramidenstumpfförmig ausgebildet sind.

6. Fußbodenaufbau nach einem der Ansprüche 2 bis 5, **dadurch gekennzeichnet, dass** die Noppen (31) im Übergangsbereich von der unterseitigen Auflagefläche (34) zur Noppenwand (35) einen eine Ringfläche bildenden Absatz (33) aufweisen.

7. Fußbodenaufbau nach einem oder mehreren der vorangegangenen Ansprüche, **dadurch gekennzeichnet, dass** die Tragelemente streifenartig mit vorzugsweise U-förmigem Querschnitt ausgebildet sind, wobei zwischen den Streifen an der Oberseite der Kunsutoffmatte die wasserabführenden Kanäle gebildet sind.

8. Fußbodenaufbau nach einem oder mehreren der vorangegangenen Ansprüche, **dadurch gekennzeichnet, dass** die Kunsutoffmatte (3, 103) an ihrer die Auflageflächen (33, 34 bzw. 134) bildenden Unterseite haftverbessernd ausgestaltet sind.

9. Fußbodenaufbau nach Anspruch 8, **dadurch gekennzeichnet, dass** an der Unterseite der Kunststoffmatten (3, 103) ein gitterartiges Gewebe aufgebracht ist.

10. Fußbodenaufbau nach Anspruch 8, **dadurch gekennzeichnet, dass** die Auflageflächen (33, 34, 134) bildende Unterseite der Kunststoffmatte (3, 103) eine aufgerauhte Struktur aufweist.

11. Fußbodenaufbau nach Anspruch 8, **dadurch gekennzeichnet, dass** die Auflageflächen (33, 34, 134) bildenden Abschnitte der Unterseite der Kunststoffmatte (3, 103) mit einer rauhen Beschichtung versehen ist.

12. Fußbodenaufbau nach Anspruch 3, **dadurch gekennzeichnet, dass** die Höhe der niedrigeren Noppen (137) etwa der Hälfte der Höhe der höheren Noppen (131) entspricht.

## Claims

1. A floor structure covered with ceramic tiles wherein a film-like plastic mat with load-bearing bearing elements protruding from its upper side and that are hollow to the lower side and that are uniformly distributed over the surface is applied to the substrate, open water-discharging channels being formed between the bearing elements, and a water and vapour-permeable fleece or fabric-type cover being arranged over the bearing elements, over which the ceramic tiles laid by the adhesive method are arranged, **characterised in that** the entire surface of the plastic mat (3, 103) on the substrate (1) is supported in the region of its lower contact surfaces (34, 134), embedded and fastened in a still soft, setting thin bed mortar layer (2), and that the ceramic tiles (6) are laid and fastened directly on the fleece-like cover (4) with a thin bed mortar layer (5).

2. The floor structure according to Claim 1, **characterised in that** the load-bearing plastic mat (3, 103) is a studded sheet with studs (31, 131) open to the lower side, the upper contact surfaces (32, 132) of which support the fleece-like cover (4).

3. The floor structure according to Claim 1, **characterised in that** there are arranged between all of the studs (131) or individual studs (131) supporting the fleece-like cover (4) lower studs (137) which have undercuts (138) on their lower side for bracing the thin bed mortar (5) that has penetrated.

4. The floor structure according to Claim 3, **characterised in that** the studs (131) supporting the fleece-like cover have undercuts (136) in the region of their open lower side for bracing the thin bed mortar that has penetrated.

5. The floor structure according to one or more the preceding claims, **characterised in that** individual studs are in the form of truncated pyramids.

6. The floor structure according to any of Claims 2 to 5, **characterised in that** the studs (31) in the cross-over region from the lower side contact surface (34) to the stud wall (35) have a ledge (33) forming an annular surface.

7. The floor structure according to one or more of the preceding claims, **characterised in that** the bearing elements are formed like strips with a preferably U-shaped cross-section, the water-discharging channels being formed between the strips on the upper side of the plastic mat.

8. The floor structure according to one or more of the preceding claims, **characterised in that** on its lower side forming the contact surfaces (33, 34 and 134) the plastic mat (3, 103) is designed to improve adhesion.

9. The floor structure according to Claim 8, **characterised in that** a lattice-like fabric is applied to the lower side of the plastic mats (3, 103).

10. The floor structure according to Claim 8, **characterised in that** the lower side of the plastic mat (3, 103) forming contact surfaces (33, 34, 134) has a roughened structure.

11. The floor structure according to Claim 8, **characterised in that** the sections of the lower side of the plastic mat (3, 103) forming the contact surfaces (33, 34, 134) are provided with a rough coating.

12. The floor structure according to Claim 3, **characterised in that** the height of the lower studs (137) corresponds approximately to half the height of the higher studs (131).

## Revendications

1. Structure de plancher pavé de plaques de céramique pour lequel le sous-sol est pourvu d'une pellicule de plastique avec éléments de support solides émergeant vis-à-vis sa face supérieure, creux vers sa face inférieure et dont la surface est distribuée également, des canaux d'évacuation d'eau ouverts étant formés entre les éléments de support et une couche non tissée ou palmée perméable à l'eau et à la vapeur étant disposée sur les éléments de support, **caractérisée en ce que** la pellicule de plastique (3, 103) est, sur le sous-sol (1) et supportée sur toute sa surface dans l'espace de ses surfaces d'appui inférieures (34, 134), encastrée et fixée dans un mortier en couche mince encore mou et durcissant (2); que, sur la couche non tissée (4), les plaques de céramiques (6) sont posées et consolidées directement à l'aide d'une couche de mortier en couche mince (5).

2. Structure de plancher selon la revendication 1, **caractérisée en ce que** la pellicule de plastique (3, 103) solide est un panneau à crampons avec des crampons (31, 131) ouverts sur le dessous et dont les surfaces supérieures (32, 132) portent la couche non tissée (4).

3. Structure de plancher selon la revendication 1, **caractérisée en ce que** entre tous ou certains crampons (131) individuels portant la couche non tissée (4) sont disposés des crampons bas (137) qui présentent des dépouilles inverses (138) sur leur face inférieure destinées à se cramponner au mortier en couche mince (5) qui y a été introduit.

4. Structure de plancher selon la revendication 3, **caractérisée en ce que** le crampon (131) qui porte la couche non tissée présente des dépouilles inverses (136) dans l'espace de sa face inférieure ouverte destinées à se cramponner au mortier en couche mince qui y a été introduit.

5. Structure de plancher selon l'une ou plusieurs des revendications précédentes, **caractérisée en ce que** les crampons individuelles sont formés comme des troncs de pyramide.

6. Structure de plancher selon l'une des revendications 2 à 5, **caractérisée en ce que** les crampons (31) présentent un épaulement (33) formant une surface circulaire dans l'espace de transition entre la surface d'appui (34) et la paroi du crampon (35).

7. Structure de plancher selon l'une ou plusieurs des revendications précédentes, **caractérisée en ce que** les éléments de support sont formés en bandes avec une section transversale de préférence en forme de U, les canaux d'évacuation de l'eau étant formés entre les bandes du côté supérieur de la pellicule de plastique.

8. Structure de plancher selon l'une ou plusieurs des revendications précédentes, **caractérisée en ce que** la pellicule de plastique (3, 103) est pourvue d'une meilleure adhésion de son côté inférieure formant les surfaces d'appui (33, 34 ou 134).

9. Structure de plancher selon la revendication 8, **caractérisée en ce que** le côté inférieur de la pellicule de plastique (3, 103) est pourvue d'un tissu de mailles entrecroisées.

10. Structure de plancher selon la revendication 8, **caractérisée en ce que** le côté inférieur de la pellicule de plastique (3, 103) formant les surfaces d'appui (33, 34, 134) présente une structure rugueuse.

11. Structure de plancher selon la revendication 8, **caractérisée en ce que** la section du côté inférieur de la pellicule de plastique (3, 103) formant les surfaces d'appui (33, 34, 134) est pourvue d'un recouvrement rugueux.

12. Structure de plancher selon la revendication 8, **caractérisée en ce que** la hauteur des crampons bas (137) correspond à environ la moitié de la hauteur des crampons hauts (131).
